# EUROPÄISCHE PATENTSCHRIFT

(11) **EP 2 593 396 B1**
(45) Veröffentlichungstag und Bekanntmachung des Hinweises auf die Patenterteilung: **01.07.2015**
(21) Anmeldenummer: 11721433.8
(22) Anmeldetag: 12.05.2011
(51) Int. Cl.: B67C 3/26, B65B 3/04

(54) **FÜLLELEMENT, VERFAHREN SOWIE FÜLLSYSTEM ZUM FÜLLEN VON BEHÄLTERN**
FILLING ELEMENT, METHOD AND FILLING SYSTEM FOR FILLING CONTAINERS
ÉLÉMENT, PROCÉDÉ ET SYSTÈME DE REMPLISSAGE DE CONTENANTS

(30) Priorität: 16.07.2010 DE 102010027512
(43) Veröffentlichungstag der Anmeldung: 22.05.2013
(73) Patentinhaber: KHS GmbH, 44143 Dortmund (DE)
(72) Erfinder: KRULITSCH, Dieter-Rudolf, 55545 Bad Kreuznach (DE); LORENZ, Jonathan, 55545 Bad Kreuznach (DE); HÄRTEL, Manfred, 55559 Bretzenheim (DE); FAHLDIECK, Andreas, 55743 Idar-Oberstein (DE); CLÜSSERATH, Ludwig, 55543 Bad Kreuznach (DE)
(86) Internationale Anmeldenummer: PCT/EP2011/002364
(87) Internationale Veröffentlichungsnummer: WO 2012/007075

(56) Entgegenhaltungen:
- EP-A1- 1 623 952
- EP-A1- 2 314 538
- WO-A1-2010/017888
- DE-A1- 10 012 684
- US-A- 2 168 380
- US-A- 3 128 915
- US-A- 5 865 225
- US-A1- 2005 199 314

## Beschreibung

Die Erfindung bezieht sich auf ein Füllelement zum Füllen von Behältern mit einem flüssigen Füllgut gemäß Oberbegriff Patentanspruch 1, auf ein entsprechendes Verfahren, sowie auf ein Füllsystem gemäß Oberbegriff Patentanspruch 9. So ein Füllelement, Verfahren und Füllsystem sind aus des Patentschrift US 5,865,225 bekannt.

Behälter im Sinne der Erfindung sind allgemein Packmittel, die üblicherweise für flüssige und/oder pastöse Produkte, insbesondere für Getränke verwendet werden, beispielsweise auch aus Flachmaterial hergestellte Weichverpackungen, Behälter aus Metall, Glas und/oder Kunststoff, beispielsweise Dosen, Flaschen usw.

Der Ausdruck "im Wesentlichen" bedeutet im Sinne der Erfindung Abweichungen von jeweils exakten Wert um +/- 10%, bevorzugt um +/- 5% und/oder Abweichungen in Form von für die Funktion unbedeutenden Änderungen.

Füllelement und Füllverfahren zum Füllen von Behältern sind insbesondere auch für ein Freistrahlfüllen sowie für ein Druckfüllen in unterschiedlichen Ausführungen bekannt.

Unter Freistrahlfüllen ist im Sinne der Erfindung ein Verfahren zu verstehen, bei dem das flüssige Füllgut dem zu befüllenden Behälter in einem freien Füllgutstrahl zuströmt, wobei der Behälter mit seiner Behältermündung oder -öffnung nicht am Füllelement anliegt, sondern von dem Füllelement bzw. von einer dortigen. Abgabeöffnung beabstandet ist. Wesentliches Merkmal dieses Verfahrens ist auch, dass die aus dem Behälter während des Füllprozesses vom flüssigen Füllgut verdrängte Luft nicht in das Füllelement bzw. in einem dort ausgebildeten, Gas führenden Bereich oder Kanal gelangt, sondern frei in die Umgebung strömt.

Unter Druckfüllen ist im Sinne der Erfindung ein Verfahren zu verstehen, bei dem das flüssige Füllgut dem in Dichtlage am Füllelement angeordneten zu befüllenden und in der Regel mit einem Vorspanngas (Inert-Gas oder CO2-Gas) vorgespannten Behälter zugeführt wird, wobei der Behälter mit seiner Behältermündung oder -Öffnung in Dichtlage am Füllelement angeordnet ist und das beim Füllen durch das zufließende Füllgut aus dem Innenraum des Behälters verdrängte Inert-Gas über einen im Füllelement ausgebildeten Gaskanal abgeführt wird.

Unabhängig von der Art des Füllverfahrens und unabhängig von der Ausbildung des jeweiligen Füllelementes kann es unter bestimmten Bedingungen, insbesondere auch Betriebsbedingungen dazu kommen, dass in das Innere des Füllelementes bzw. in dessen Flüssigkeitskanal Gas- und/oder Dampfbestandteile, insbesondere auch füllgutfremde Gas- und/oder Dampfbestandteile gelangen oder gelangt sind, beispielsweise Luft und/oder Reste eines für die Reinigung und/oder Desinfektion des Füllsystems bzw. der Füllmaschine verwendeten gas- und/oder dampfförmigen Reinigungs- und/oder Desinfektionsmediums. Im Einzelnen können beispielsweise unter folgende Betriebsbedingungen Luft oder Gas in den Flüssigkeitskanal des Füllelementes gelangen, und zwar
- nach dem Reinigen der Füllmaschine und vor dem erneuten Beginn des Füllens, beispielsweise nach einem Produktwechsel,
- durch ungünstige Strömungsverhältnisse an der Mündung oder Abgabeöffnung des Füllelementes, insbesondere am Beginn des Füllprozesses bei dem jeweils zu befüllenden Behälter,
- beim Anfahren einer Füllmaschine nach einer Produktionsunterbrechung usw.

Durch das Eindringen von Luft und/oder Gas in das Füllelement bzw. in dessen Flüssigkeitskanal ergeben sich erhebliche Nachteile. So können hieraus resultierende Luft- und/oder Gasblasen innerhalb der Produktleitungen oder -kanäle bis in den das Füllgut bereitstellenden Kessel einer Füllmaschine aufsteigen und dabei in diesen Kessel bzw. in das dortige Füllgut produktschädigende Keime eintragen. Darüber hinaus beeinträchtigen Gas- und/oder Luftblasen die Messgenauigkeit von Messgeräten oder Messeinrichtungen, die das Füllvolumen der Behälter steuern, und damit die Füllmengen- bzw. Füllhöhengenauigkeit beim Abfüllen des Produktes in die Behälter.

Um diese durch Luft- und/oder Gasreste bedingten Nachteile zu vermeiden, ist es bisher vielfach üblich, vor dem eigentlichen Produktionsbeginn in einem Vorlaufbetrieb zunächst eine größere Menge Füllgut durch die Füllelemente einer Füllmaschine zu leiten und dieses Füllgut dann zu verwerfen. Dabei werden der Füllmaschine in der Praxis während dieses Vorlaufbetriebes keine Behälter zugeführt, wobei das aus den Füllelementen austretende Füllgut beispielsweise frei auf den Boden strömt und als nicht verwendbar abgeleitet wird.

Die Druckschrift US 5,865,225 A offenbart ein Füllsystem zum Abfüllen flüssiger Füllgüter in Behälter. Das Füllsystem weist ein Füllelementgehäuse auf, an dem eine Auslassöffnung vorgesehen ist. Im Inneren des Füllelementgehäuses ist ein Flüssigkeitsventil vorgesehen, das eine dosierte Abgabe des Füllguts in die Behälter ermöglicht. Dazu weist das Füllelementgehäuse einen Flüssigkeitskanal auf, der mittels des Flüssigkeitsventils verschließbar ist. An diesen Flüssigkeitskanal schließt sich ein Produktkanal an, der mit dem Innenraum einer Dosierkammer in Verbindung steht. Im oberen Bereich der Dosierkammer Ist eine seitliche Entlüftungsöffnung vorgesehen.

Die Druckschrift US 2,168,380 A offenbart eine Vorrichtung zum Befüllen von Behältern. Die Vorrichtung weist hierbei ein Füllelement auf, das eine durch ein Ventil verschließbare Abgabeöffnung umfasst. Der im Füllelement ausgebildete Flüssigkeitskanal mündet oberseitig in eine Dosierkammer, die im Wesentlichen durch den Zylinderraum gebildet wird. Zur Entlüftung dieses Zylinderraums ist um den Ventilstößel herum eine Ringöffnung ausgebildet, mittels der im Zylinderraum befindliches Gas in den im Tank oberhalb des Füllgutpegels befindlichen Gasraum austreten kann.

Die Druckschrift US 3,128,916 A offenbart ein Abgabeelement für Behälter zur dosierten Abgabe eines insbesondere flüssigen Mediums. Das Füllelement weist einen in dem Gehäuse befindlichen Flüssigkeitskanal auf, der durch einen Ventilkörper verschließbar ist. Oberhalb des Flüssigkeitskanals ist ein weiterer Ventilkörper angeordnet, der als Einlassventil einen Produktzuführungskanal zu dem unteren, die Abgabeöffnung aufweisenden Füllelement gesteuert verschließt. In dem Produktzuführungskanal zwischen dem Einlassventil und dem das Füllgut bereitstellenden Behälter ist eine Entlüftungsöffnung vorgesehen.

Die nachveröffentlichte Druckschrift EP 2 314 538 A1 offenbart eine Abfüllvorrichtung. Die Abfüllvorrichtung umfasst eine Abfülleinrichtung mit einem Füllventil. Das Füllventil weist hierbei einen in einem Füllventilgehäuse ausgebildeten Flüssigkeitskanal auf, der durch ein Ventil gesteuert verschließbar ist. An das Füllventil ist eine Verbindungsleitung angeschlossen, die das Füllventil mit einem Mischbehälter verbindet. Im Bereich unterhalb der den Mischbehälter verschließenden Verschlusseinrichtung kann eine absperrbare Entlüftungsöffnung vorgesehen sein.

Aufgabe der Erfindung Ist es, ein Füllelement aufzuzeigen, weiches Luft- und/oder Dampf- und/oder Gasreste, aber auch überschüssiges im Produkt nicht gebundenes bzw. freigesetztes produkteigenes Gas (Inert-Gas oder CO2-Gas) innerhalb des Flüssigkeitskanals des Füllelementes und die damit verbundenen Nachteile vermeiden.

Zur Lösung dieser Aufgabe ist ein Füllelement entsprechend dem Patentanspruch 1 ausgebildet. Ein Verfahren sowie eine Füllmaschine sind Gegenstand des Patentanspruchs 6 bzw. 9.

Bei dem erfindungsgemäßen Verfahren erfolgt das Entlüften der Füllelemente des Füllsystems bzw. der Füllmaschine insbesondere vor jedem Produktionsstart, und zwar in der Weise, dass die Flüssigkeitsventile der Füllelemente geschlossen und die zur Entlüftung dienenden Gaswege geöffnet werden. Gleichzeitig oder im Anschluss daran wird Füllgut in die Füllelemente bzw. in deren Flüssigkeitskanäle (Ventilkammern) eingebracht bis diese jeweils vollständig mit dem Füllgut gefüllt sind und eventuelle Gas- und/oder Dampf- und/oder Luftreste vollständig durch das Füllgut aus den Flüssigkeitskanälen verdrängt sind. Eine Entlüftung der Füllelemente kann auch während einer laufenden Produktion erfolgen, beispielsweise durch manuellen Eingriff oder aber automatisch z.B. in vorgegebenen Zeitintervallen.

Weiterbildungen, Vorteile und Anwendungsmöglichkeiten der Erfindung ergeben sich auch aus der nachfolgenden Beschreibung von Ausführungsbeispielen und aus den Figuren. Dabei sind alle beschriebenen und/oder bildlich dargestellten Merkmale für sich oder In beliebiger Kombination grundsätzlich Gegenstand der Erfindung.

Auch wird der Inhalt der Ansprüche zu einem Bestandteil der Beschreibung gemacht.

Die Erfindung wird im Folgenden anhand der Figuren an einem Ausführungsbeispiel näher erläutert. Es zeigen:
- Fig. 1: in vereinfachter Darstellung und im Schnitt ein Füllelement eines Füllsystems bzw. einer Füllmaschine zum Freistrahlfüllen von Behältern in Form von Flaschen mit einem flüssigen Füllgut bei geöffnetem Flüssigkeitsventil;
- Fig. 2: in vergrößerter Teildarstellung das geschlossene Flüssigkeitsventil der Figur 1;
- Fig. 3: in vergrößerter Teildarstellung das Flüssigkeitsventil eines Füllsystems bzw. einer Füllmaschine zum Druckfüllen von Behältern in Form von Flaschen mit einem flüssigen Füllgut bei geschlossenem Flüssigkeitsventil.

In den Figuren 1 und 2 ist 1 ein Füllelement zum Freistrahlfüllen von Behältern in Form von Flaschen 2 mit einem flüssigen Füllgut, welches bei der dargestellten Ausführungsform aus einer ersten flüssigen Komponente, beispielsweise Fruchtsaft, und einer zweiten, festere Bestandteile, beispielsweise Fruchtfasern und/oder Fruchtfleisch (Pulpe) und/oder Fruchtstücke enthaltenen Komponente besteht.

Das Füllelement 1 ist am Umfang eines um eine vertikale Maschinenachse umlaufend antreibbaren Rotors 3 angeordnet und bildet zusammen mit einem Behälterträger 4 eine Füllposition 5, die mit einer Vielzahl gleichartiger Füllpositionen 5 am Umfang des Rotors 3 vorgesehen ist und an der die jeweilige Flasche 2 während des Füllens mit einem Flaschen- oder Mündungsflansch am Behälterträger 4 gehalten mit ihrer Flaschenöffnung 2.1 mit Abstand unterhalb des Füllelementes 1 bzw. unterhalb einer Abgabeöffnung 6 des Füllelementes 1 hängend angeordnet ist, und zwar mit ihrer Achse achsgleich oder im Wesentlichen achsgleich mit einer vertikalen Füllelementachse FA, so dass während des Füllens das Füllgut in die jeweilige Flasche 2 als freier Füllgutstrahl FS strömt.

In einem Gehäuse 7 des Füllelementes 1 ist ein Ventilraum 8 ausgebildet, der am unteren Ende die Abgabeöffnung 6 aufweist und am oberen Ende über einen Produktkanalabschnitt 9 mit dem unteren Ende eines bei der dargestellten Ausführungsform vertikalen Produktkanals 10 verbunden ist. Dieser ist im oberen Bereich über ein Dosierventil 11 (Flüssig-Phase-Ventil) an einen Kessel 12 angeschlossen ist, der während des Füllbetriebes mit der ersten, flüssigeren Komponente des Füllgutes teilgefüllt ist, sowie über ein Dosierventil 13 (Feststoff-Ventil) an einen Ringkanal oder Ringkessel 14 angeschlossen ist, der während des Füllbetriebes mit der zweiten, feste Bestandteile in hoher Konzentration enthaltenen Komponente gefüllt ist. Der Kessel 12 sowie der Ringkanal oder Ringkessel 14 sind für sämtliche Füllelemente 1 der Füllmaschine gemeinsam am Rotor 3 vorgesehen.

Im Produktkanal 10 ist ein Durchflussmesser 15 angeordnet, der beispielsweise ein elektromagnetischen Durchflussmesser ist und ein der jeweiligen Durchflussmenge entsprechendes Signal an eine nicht dargestellte zentrale Steuereinrichtung, beispielsweise rechnergestützte Maschinensteuerung liefert, mit dem (Messsignal) nicht nur durch Ansteuerung der Dosierventile 11 und 13 das der jeweiligen Rezeptur entsprechende Mischverhältnis der beiden Komponenten erreicht wird, sondern auch das Schließen des im Ventilraum 8 angeordnete Flüssigkeitsventil 16 bewirkt wird, und zwar nach Erreichen der vorgegebenen, in die jeweilige Flasche 2 eingebrachten Füllgutmenge.

Das Flüssigkeitsventil 16 besteht im Wesentlichen aus einem achsgleich mit der Füllelementachse FA angeordneten Stößel 17, der an seinem unteren Ende als Ventilkörper 18 mit einer die Füllelementachse FA konzentrisch umschließenden Ventilköperdichtung ausgeführt ist, wobei letztere zum Schließen des Flüssigkeitsventils mit einer Ventilfläche zusammenwirkt, die an einer rotationssymmetrisch zur Füllelementachse FA ausgeführten Kegelfläche 19 des Ventilraums 8 gebildet ist. Zum Öffnen und Schließen des Flüssigkeitsventils 16 wird der Ventilstößel 17 mit seinem Ventilkörper 18 durch eine Betätigungseinrichtung 20 in der Füllelementachse FA zwischen der in den Figuren 2, 3 dargestellten Schließposition, in der der Ventilkörper 18 mit seiner Ventilköperdichtung gegen die von der Kegelfläche 19 gebildete Ventilfläche anliegt, und der in der Figur 1 dargestellten geöffneten Position bewegt, in der der Ventilkörper bzw. dessen Dichtung von der Kegelfläche beabstandet ist und zwischen dem Ventilkörper 18 und der Innenfläche des Ventilraums 8 ein Ring- oder Öffnungsspalt 21 mit einer beträchtlichen Spaltbereite, d.h. mit einer Spaltbreite größer als 4 mm, vorzugsweise mit einer Spaltbreite größer als 8 mm, aber kleiner als 20 mm, vorzugsweise mit einer Spaltenbreite zwischen 13 mm bis 16 mm gebildet ist. Hierdurch ist das Füllen der Flaschen 2 problemlos mit einem Mischprodukt bestehend aus der ersten Komponente aus dem Kessel 12 und der zweiten Komponente aus dem Ringkanal 14 möglich.

Der Ventilstößel 17 ist von einem balgartigen Element 21 dicht umschlossen, welches als den Durchtritt des Ventilstößels 17 durch das Füllelementgehäuse 7 abdichtende Dichtung wirkt, zugleich aber auch einen Außendurchmesser aufweist, der gleich oder im Wesentlichen gleich dem maximalen Außendurchmesser des Ventilkörpers 18 ist.

Bei der dargestellten Ausführungsform ist der Ventilraum 8 so geformt, dass er einen oberen, im Wesentlichen kreiszylinderförmigen Kanalabschnitt 8.1 aufweist, in den auch der Produktleitungsabschnitt 9 mündet. Weiterhin ist der Ventilraum 8 so geformt, dass sich -bezogen auf die Füllelementachse FA axial nach unten- an den Kanalabschnitt 8.1 ein ebenfalls im Wesentlichen kreiszylinderförmiger Kanalabschnitt 8.2 anschließt, wobei dieser Kanalabschnitt 8.2 einen gegenüber dem Kanalabschnitt 8.1 reduzierten Querschnitt aufweist. Wiederum unten schließt sich eine, die Kegelfläche 19 aufweisender, sich in Richtung zur Unterseite des Füllelementes 1 trichterartig verengender Kanalabschnitt 8.3 und daran anschließend eine die Abgabeöffnung 6 aufweisender, einen kreiszylinderförmigen Querschnitt aufweisenden Kanalabschnitt 8.4. an.

Sämtliche Kanalabschnitte 8.1 - 8.4 sind vorzugsweise achsgleich miteinander sowie achsgleich mit der Achse FA angeordnet. Im geschlossenen Zustand des Füllelementes 16 ist der Ventilkörper 18 in den Kanalabschnitten 8.3 und 8.4 aufgenommen. Im vollständig geöffneten Zustand des Flüssigkeitsventils 16 ist der Ventilkörper 18 im Flüssigkeitskanalabschnitt 8.2 bei voller Spaltbreite des Öffnungsspaltes 21 aufgenommen.

Um ein eventuell im Ventilraum 8 vorhandenes gas- und/oder dampfförmiges Medium, welches beispielsweise ein im Ventilraum 8 verbliebener Rest eines Reinigungs- und/oder Desinfektionsmediums und/oder im Ventilraum 8 verbliebene und/oder während des Füllens in den Flüssigkeitskanal 8 gelangte Umgebungsluft ist, aus dem Füllelement 1 abzuführen und dadurch ein Aufsteigen von Luft- und/oder Gas- und/oder Dampfblasen im Produktkanal 10 und in die Kessel 12 bzw. 14 sowie die damit verbundenen Nachteile einer eventuellen Verkeimung des Produktes und/die Beeinträchtigung der Messgenauigkeit des Durchflussmessers 15 zu vermeiden, ist der Ventilraum 8 mit einem Entlüftungssystem ausgebildet.

Dieses Entlüftungssystem umfasst u.a. den im Füllelementgehäuse 7 ausgebildeten Entlüftungskanal 23, der über eine Öffnung 24 an der der Abgabeöffnung 6 entfernt liegenden Oberseite, d.h. auf dem höchsten Niveau des Ventilraum 8 in diesen mündet. Der Entlüftungskanal 23 steht mit einem Kanal 25 in Verbindung, wobei der Kanal 25 an einen nicht näher dargestellten, für sämtliche Füllelemente 1 der Füllmaschine gemeinsamen, am Rotor 3 vorgesehenen Sammel- oder Ringkanal oder an einen Vakuumkanal angeschlossen ist.

Der Entlüftungskanal 23 ist vorzugsweise so ausgebildet, dass er ausgehend von der Öffnung 24 in einem Abschnitt 23.1 zunächst nach oben und anschließend wieder nach unten verläuft, bevor er in den Kanal 25 einmündet. Durch den Verlauf des Abschnittes 23.1 wird eine Gasfalle gebildet, in der sich im Ventilraum 8 vorhandene gas- und/oder dampfförmige Bestandteile für das Abführen über den Entlüftungskanal 23 sammeln können.

Um diesen Effekt zu verstärken, ist die obere Begrenzungswandung des Ventilraum 8 an der Innenseite konvex ausgeführt, sodass dort oberhalb des Flüssigkeitskanalabschnittes 8.1 und oberhalb der Öffnung, an der der Produktleitungsabschnitten 9 in den Ventilraum 8 mündet, eine domartige Erweiterung bzw. ein domartiger Flüssigkeitskanalabschnitt 8.5 gebildet ist, in welchem sich gas- und/oder dampfförmige Bestandteile sammeln können und in den der Entlüftungskanal 23 mit seiner Öffnung 24 mündet.

Im Füllelementgehäuse 7 ist ein weiterer Kanal 26 ausgebildet, der über eine Öffnung 27 in den Flüssigkeitskanalabschnitt 8.3 mündet, und zwar in Strömungsrichtung des flüssigen Füllgutes oberhalb des an der Kegelfläche 19 gebildeten Ventilsitzes, gegen den der Ventilkörper 18 bzw. dessen Dichtung bei geschlossenem Flüssigkeitsventil 16 anliegt. Der Kanal 26 mündet ebenfalls in den Kanal 25.

Bevorzugt ist die Entlüftung mittels wenigstens eines Ventils (Entlüftungsventil) gesteuert oder geregelt, welches dann z.B. für jedes Füllelement 1 des Füllsystems oder der Füllmaschine eigenständig beispielsweise im Kanal 25 oder aber für eine Gruppe von mehreren Füllelementen 1 oder für sämtliche Füllelemente 1 der Füllmaschine gemeinsam vorgesehen ist.

Weiterhin besteht die Möglichkeit, den Entlüftungskanal 23 in einen Füllgut-Heißumlauf welcher auch die Kanäle 25 und 26 einschließt, und/oder bei einer eventuell vorgesehenen CIP-Reinigung und/oder -Desinfektion in einen Umlauf für das entsprechende Reinigungs- und/oder Desinfektionsmedium einzubeziehen, und zwar wiederum zusammen mit den Kanälen 25 und 26.

Wie eingangs ausgeführt, erfolgt das Entlüften des jeweiligen Füllelementes 1 über den Entlüftungskanal 23 insbesondere vor jedem Produktionsstart, und zwar in der Weise, dass das Flüssigkeitsventil 16 geschlossen und die zur Entlüftung dienenden Gaswege bzw. Kanäle 23 und 25 geöffnet werden. Im Anschluss wird das Füllgut in die Kessel 12 und 14 eingebracht und über die Produktleitung 10 in den Ventilraum 8 der Füllelemente 1 geleitet, wobei eventuell in dem jeweiligen Ventilraum 8 vorhandene Gas- und/oder Luftreste über das von dem Entlüftungskanal 23 gebildete Entlüftungssystem abgeleitet werden, sodass das jeweilige Füllelement 1 vollständig mit dem Füllgut gefüllt ist. Auch während einer laufenden Produktion kann dann beispielsweise durch manuellen Eingriff oder aber automatisch z.B. in vorgegebenen Zeitintervellen vorzugsweise bei jeweils geschlossenem Flüsslgkeitsventil eine Entlüftung der Füllelemente 1 erfolgen.

Die Figur 3 zeigt in vereinfachter Teildarstellung ein Füllelement 1a, welches für ein Druckfüllen von Flaschen 2a mit einem flüssigen Füllgut bestimmt ist und welches die hierfür notwendige und dem Fachmann bekannte Bauweise aufweist, und zwar im Wesentlichen bestehend aus dem Füllelementgehäuse 7a, in welchem ein Ventilraum 8a (Ventilkammer) ausgebildet ist. Im oberen Bereich ist der Ventilraum 8a an eine Produktleitung 10a zum Zuführen des unter einem Fülldruck stehenden Füllgutes angeschlossen. Im unteren Bereich bildet der Ventilraum 8a an der Unterseite des Füllelementgehäuses 7a eine Abgabeöffnung 6a gegen die die jeweilige Flasche 2a zumindest während des Füllens mit ihrer Flaschenöffnung oder -mündung 2a.1 über eine an einer Zentriertulpe 28 ausgebildete Dichtung 29 angepresst, d.h. in Dichtlage anliegt. Im Flüssigkeitskanal 8a ist das Flüssigkeitsventil 16a vorgesehen, welches den mit einem Ventilsitz an der Innenfläche des Flüssigkeitskanals 8a zusammenwirkenden Ventilkörper 18a umfasst, der durch eine nicht dargestellte Betätigungseinrichtung zum Öffnen und Schließen des Flüssigkeitsventil 16a in Richtung der Füllelementachse FA um einen vorgegebenen Hub auf- und abbewegbar ist.

Das Füllelement 1 bzw. dessen Ventilraum 8a sind wiederum mit einem Entlüftungssystem zum Abführen von gas- und/oder dampfförmigen Bestandteilen ausgeführt. Das Entlüftungssystem umfasst bei dieser Ausführungsform einen Entlüftungskanal 30, der über eine Öffnung 31 in den Ventilraum 8a mündet, und zwar wiederum am höchsten Bereich des Ventilraums 8a und oberhalb der Öffnung, an der der Produktkanal 10a in den Ventilraum 8a mündet. Bei der dargestellten Ausführungsform befindet sich die Öffnung 31 im Bereich einer Dichtung 32, die den Ventilraum 8a an seiner Oberseite abdichtet. Der Entlüftungskanal 30 ist beispielsweise wiederum mit einem für sämtliche Füllelemente der Füllmaschine gemeinsamen, am Rotor 3a vorgesehenen Sammel- oder Ringkanal, beispielsweise mit einem Vakuumkanal verbunden. Weiterhin ist das Entlüftungssystem gesteuert oder geregelt, und zwar unter Verwendung wenigstens eines Ventils (Entlüftungsventils), welches für jedes Füllelement 1 a gesondert oder aber für sämtliche Füllelemente oder jeweils eine Gruppe mehrerer Füllelemente gemeinsam vorgesehen ist. Weiterhin kann auch der Entlüftungskanal 30 in den Umlauf für ein Reinigungs- und/oder Desinfektionsmedium bei der CIP-Reinigung und/oder Desinfektion einbezogen werden.

Besonders vorteilhaft ist die vorgestellte Erfindung dann ausgebildet, wenn der Produktleitungsabschnitt 9 und/oder das Dosierventil 11 und/oder der Kessel für die erste Komponente 12 und/oder das Dosierventil 13 und/oder der Durchflussmesser 15 und/oder weitere Komponenten so ausgebildet und/oder angeordnet sind, das Gasblasen, die in diesen Komponenten eventuell vorhanden sind, oder die diese Komponenten eventuell durchströmen, störungsfrei durch diese Komponenten hindurch bis in den Kessel für die erste Komponente 12 aufsteigen können. Dazu ist es erforderlich zu verhindern, dass solche Gasblasen an Wandungen, Hinterschneidungen oder Verbindungsstellen der Komponenten usw. anhaften. Zur Vermeidung des Anhaftens ist beispielsweise vorgesehen, dass alle Strömungswege eine hinreichende Steigung gegenüber der Horizontalen aufweisen. Weiterhin ist vorgesehen, dass die geometrischen Abmessungen oder Eigenschaften der Komponenten so gewählt sind, dass Hinterschneidungen, raue Oberflächen und Vorsprünge usw. vollständig vermieden sind.

### Bezugszeichenliste

- 1, 1a: Füllelement
- 2, 2a: Flasche
- 2.1, 2a.1: Flaschenöffnung
- 3: Rotor
- 4: Flaschen- oder Behälterträger
- 5: Füllposition
- 6: Abgabeöffnung
- 7, 7a: Füllelementgehäuse
- 8, 8a: Ventilraum im Füllelementgehäuse 7
- 8.1 - 8.5: Flüssigkeitskanalabschnitt
- 9: Produktleitungsabschnitt
- 10, 10a: Produktleitung
- 11: Dosierventil
- 12: Kessel für erste Komponente
- 13: Dosierventil
- 14: Ringkanal oder Ringkessel für zweite Komponente
- 15: Durchflussmesser
- 16, 16a: Flüssigkeitsventil
- 17: Ventilstößel
- 18, 18a: Ventilkörper
- 19: Kegelfläche
- 20: Betätigungselement für Ventilstößel 17 und Ventilkörper 18
- 21: Öffnungsspalt
- 22: balgartiges Element
- 23: Entlüftungskanal
- 23.1: Kanalabschnitt
- 24: Öffnung
- 25, 26: Kanal
- 27: Öffnung
- 28: Zentriertulpe
- 29: Dichtung
- 30: Entlüftungskanal
- 31: Öffnung

- FS: Füllgutstrahl
- FA: Füllelementachse

## Patentansprüche

1. Füllelement zum Füllen von Behältern (2) mit einem flüssigen Füllgut, mit wenigstens einem in einem Füllelementgehäuse (7, 7a) ausgebildeten Ventilraum (8, 8a), in welchem in Strömungsrichtung des Füllgutes vor einer Abgabeöffnung (6, 6a) wenigstens ein durch eine Betätigungseinrichtung (20) betätigbares Flüssigkeitsventil (16, 16a) vorgesehen ist, und zwar zur gesteuerten Abgabe des flüssigen Füllguts über die Abgabeöffnung (6, 6a) in den jeweiligen Behälter (2), wobei der wenigstens eine Ventilraum (8, 8a) mit einem Entlüftungssystem (23, 24; 30) ausgebildet ist und wobei das Entlüftungssystem (23, 30) an einem Bereich des Ventilraums (8, 8a) vorgesehen ist, der bezogen auf eine vertikale Achse (FA) oberhalb einer Einmündung eines Produktkanals (9, 10, 10a) für das Zuführen des Füllgutes in den Ventilraum (8) vorgesehen Ist, und wobei das Entlüftungssystem (23, 30) einen im Füllelementgehäuse (7, 7a) ausgebildeten Entlüftungskanal (23) aufweist, **dadurch gekennzeichnet, dass** der Entluftungskanal (23) über eine Öffnung (24) an der der Abgabeöffnung (6, 6a) entfernt liegenden Oberseite, d.h. auf dem höchsten Niveau des Ventilraums (8, 8a) in diesen Ventilraum (8, 8a) mündet.

2. Füllelement nach Anspruch 1, **dadurch gekennzeichnet, dass** das Entlüftungssystem von wenigstens einem in den Ventilraum (8, 8a) mündenden und beispielsweise als Gasfalle (23.1) ausgebildeten Entlüftungskanal (23, 30) und/oder von wenigstens einem an wenigstens einen Entlüftungskanal (23) angeschlossenen, von wenigstens einem Abschnitt (8.5) des Ventilraums (8) gebildeten oder mit dem Ventilraum (8) in Verbindung stehenden und an wenigstens einen Entlüftungskanal (23) angeschlossenen Sammelraum gebildet ist.

3. Füllelement nach einem der vorhergehenden Ansprüche, **dadurch gekennzeichnet, dass** das Entlüftungssystem oder der wenigstens eine Entlüftungskanal (23, 30) mit einem Kanal (25) verbunden ist, der Teil eines Heißumlaufs und/oder eines für eine CIP-Reinigung und/oder Desinfektion verwendeten Kanal oder Leitungssystems des Füllelementes (1, 1a) ist.

4. Füllelement nach einem der vorhergehenden Ansprüche, **dadurch gekennzeichnet, dass** der wenigstens eine Entlüftungskanal (23) mit einem Kanal (26) In Verbindung steht, der In den Ventilraum (8) im Bereich eines Ventilsitzes eines Ventilkörpers (18) des wenigstens eines Flüssigkeitsventils (16) mündet, und zwar in Strömungsrichtung des flüssigen Füllgutes vor oder unmittelbar vor diesem Ventilsitz.

5. Füllelement nach einem der vorhergehenden Ansprüche, **gekennzeichnet durch** seine Ausbildung als Füllelement für ein Freistrahlfüllen oder für ein Druckfüllen.

6. Verfahren zur Entlüftung der Füllelemente (1, 1a) eines eine Vielzahl solcher Elemente aufweisenden Füllsystems zum Füllen von Behältern (2, 2a) mit einem flüssigen Füllgut, wobei jedes Füllelement (1, 1a) wenigstens einen in einem Füllelementgehäuse (7, 7a) ausgebildeten Ventilraum (8, 8a) aufweist, in welchem in Strömungsrichtung des Füllgutes vor einer Abgabeöffnung (6, 6a) wenigstens ein durch eine Betätigungseinrichtung (20) betätigbares Flüssigkeitsventil (16, 16a) vorgesehen Ist, und zwar zur gesteuerten Abgabe des flüssigen Füllgutes über die wenigstens eine Abgabeöffnung (6, 6a) in den jeweiligen am Füllelement (1, 1a) angeordneten Behälter (2), und mit wenigstens einem für die Füllelemente (1, 1a) gemeinsamen und mit diesen verbundenen Kessel (12, 14) für das Füllgut, wobei für das Entlüften das Füllgut aus dem Kessel (12, 14) in die Ventilräume (8, 8a) der Füllelemente (1, 1a) bei geschlossenen Flüssigkeitsventilen (16) eingeleitet wird und hierbei eine Entlüftung des jeweiligen Ventilraums (8, 8a) über das geöffnete Entlüftungssystem und/oder über die wenigstens eine geöffnete Entlüftungsleitung (23, 30) erfolgt, und zwar dadurch, dass Im jeweiligen Ventilraum (8, 8a) vorhandener Dampf und/oder vorhandenes Gas und/oder vorhandene Luft durch das den Ventilraum (8, 8a) zufließende Füllgut verdrängt wird und wobei das Entlüftungssystem (23, 30) an einem Bereich des Ventilraums (8, 8a) vorgesehen ist, der bezogen auf eine vertikale Achse (FA) oberhalb einer Einmündung eines Produktkanals (9, 10, 10a) für das Zuführen des Füllgutes vom Kessel (12, 14) in den Ventilraum (8) vorgesehen ist, und wobei das Entlüftungssystem (23, 20) einen im Füllelementgehäuse (7, 7a) ausgebildeten Entlüftungskanal (23) aufweist, der über eine Öffnung (24) an der der Abgabeöffnung (6, 6a) entfernt liegenden Oberseite, d.h. auf dem höchsten Niveau des Ventilraums (8, 8a) in diesen Ventilraum (8, 8a) mündet.

7. Verfahren nach Anspruch 6, **dadurch gekennzeichnet, dass** nach dem Entlüften das Lüftungssystem und/oder der wenigstens eine, dieses System bildende Entlüftungskanal (23, 30) verschlossen, vorzugsweise durch ein Ventil verschlossen wird.

8. Verfahren nach einem der vorhergehenden Ansprüche 6 bis 7, **dadurch gekennzeichnet, dass** das Entlüften dann beendet wird, wenn der Ventilraum (8, 8a) vollständig mit dem Füllgut gefüllt ist.

9. Füllsystem oder Füllmaschine zum Füllen von Behältern mit einem flüssigen Füllgut und mit mehreren beispielsweise an einem um eine vertikale Maschinenachse umlaufend antreibbaren Rotor (3) vorgesehenen Füllelementen (1, 1a) **dadurch gekennzeichnet, dass** die Füllelemente nach einem der Ansprüche 1 - 5 ausgebildet sind.

## Claims

1. Filling element for filling containers (2) with a liquid charge, with at least one valve chamber (8, 8a), which is formed in a filling element housing (7, 7a) and in which at least one liquid valve (16, 16a) is provided, which can be actuated by means of an actuating mechanism (20) and is situated, in the flow direction of the charge, upstream of a dispensing opening (6, 6a) for controlled dispensing of the liquid charge via the dispensing opening (6, 6a) into the respective container (2), wherein the at least one valve chamber (8, 8a) is formed with a venting system (23, 24; 30) and wherein the venting system (23, 30) is provided on a region of the valve chamber (8, 8a) which is provided, relative to a vertical axis (FA), above an opening of a product channel (9, 10, 10a) for supplying charge to the valve chamber (8), and wherein the venting system (23, 30) comprises a venting channel (23) formed in the filling element housing (7, 7a), **characterised in that** the venting channel (23) opens into this valve chamber (8, 8a) via an orifice (24) on the top side lying remote from the dispensing opening (6, 6a), i.e. at the highest level of the valve chamber (8, 8a).

2. Filling element according to claim 1, **characterised in that** the venting system is formed by at least one venting channel (23, 30) opening into the valve chamber (8, 8a) and for example formed as a gas trap (23.1), and/or by at least one collection chamber connected to at least one venting channel (23) and formed by at least one portion (8.5) of the valve chamber (8) or in connection with the valve chamber (8) and connected to at least one venting channel (23).

3. Filling element according to any one of the preceding claims, **characterised in that** the venting system or the at least one venting channel (23, 30) is connected to a channel (25) which is part of a heating circuit and/or a channel or line system of the filling element (1, 1a) used for CIP cleaning and/or disinfection.

4. Filling element according to any one of the preceding claims, **characterised in that** the at least one venting channel (23) is in connection with a channel (26) which opens into the valve chamber (8) in the region of a valve seat of a valve body (18) of the at least one liquid valve (16), namely upstream or immediately upstream of this valve seat in the flow direction of the liquid charge.

5. Filling element according to any one of the preceding claims, **characterised by** its formation as a filling element for a free jet filling or pressure filling.

6. Method for venting the filling elements (1, 1 a) of a filling system having a plurality of such elements for filling containers (2, 2a) with a liquid charge, wherein each filling element (1, 1a) has at least one valve chamber (8, 8a) which is formed in a filling element housing (7, 7a) and in which at least one liquid valve (16, 16a) is provided, which can be actuated by means of an actuating mechanism (20) and is situated, in the flow direction of the charge, upstream of a dispensing opening (6, 6a) for controlled dispensing of the liquid charge via the dispensing opening (6, 6a) into the container (2) arranged at the respective filling element (1, 1a), and with at least one boiler (12, 14) for the charge which is common to the filling elements (1, 1 a) and connected therewith, wherein for venting, the charge is introduced from the boiler (12, 14) into the valve chambers (8, 8a) of the filling element (1, 1a) when the liquid valves (16) are closed and thus a venting of the respective valve chamber (8, 8a) takes place via the opened venting system and/or via the at least one opened venting line (23, 30), namely in that vapour and/or gas and/or air present in the respective valve chamber (8, 8a) is expelled by the charge flowing into the valve chamber (8, 8a), and wherein the venting system (30) is provided at a region of the valve chamber (8, 8a) which is provided, relative to a vertical axis (FA), above an opening of a product channel (9, 10, 10a) for the supply of charge from the boiler (12, 14) to the valve chamber (8), and wherein the venting system (23, 30) has a venting channel (23) formed in the filling element housing (7, 7a) which opens into the valve chamber (8, 8a) via an orifice (24) on the top side lying remote from the dispensing opening (6, 6a) i.e. at the highest level of the valve chamber (8, 8a).

7. Method according to claim 6, **characterised in that** after the venting, the ventilation system and/or the at least one venting channel (23, 30) forming this system is closed, preferably closed by a valve.

8. Method according to any one of the preceding claims 6 to 7, **characterised in that** the venting is ended when the valve chamber (8, 8a) is completely filled with the charge.

9. Filling system or filling machine for filling containers with a liquid charge and with a plurality of filling elements (1, 1a), provided for example on a rotor (3) which can be driven in rotation about a vertical machine axis, **characterised in that** the filling elements are configured according to any one of claims 1 - 6.

## Revendications

1. Elément de remplissage pour le remplissage de contenants (2) avec un produit de remplissage liquide, avec au moins un espace de soupape (8, 8a) réalisé dans un boîtier d'élément de remplissage (7, 7a), dans lequel, dans le sens d'écoulement du produit de remplissage, au moins une soupape de liquide (16, 16a) actionnable par un dispositif d'actionnement (20) est prévue avant une ouverture de sortie (6, 6a), et ce pour la sortie commandée du produit de remplissage liquide par l'ouverture de sortie (6, 6a) dans le contenant respectif (2), l'au moins un espace de soupape (8, 8a) étant réalisé avec un système de ventilation (23, 24 ; 30) et le système de ventilation (23, 30) étant prévu sur une zone de l'espace de soupape (8, 8a) qui est prévue par rapport à un axe vertical (FA) au-dessus d'une embouchure d'un canal de produit (9, 10, 10a) pour l'amenée du produit de remplissage dans l'espace de soupape (8), et le système de ventilation (23, 30) présentant un canal de ventilation (23) réalisé dans le boîtier d'élément de remplissage (7, 7a), **caractérisé en ce que** le canal de ventilation (23) débouche par une ouverture (24) sur le côté supérieur se trouvant éloigné de l'ouverture de sortie (6, 6a), c'est-à-dire sur le niveau le plus haut de l'espace de soupape (8, 8a) dans cet espace de soupape (8, 8a).

2. Elément de remplissage selon la revendication 1, **caractérisé en ce que** le système de ventilation est formé par au moins un canal de ventilation (23, 30) débouchant dans l'espace de soupape (8, 8a) et réalisé par exemple comme un piège de gaz (23.1) et/ou par au moins un espace collecteur raccordé à au moins un canal de ventilation (23), formé par au moins une section (8.5) de l'espace de soupape (8) ou se trouvant en liaison avec l'espace de soupape (8) et raccordé à au moins un canal de ventilation (23).

3. Elément de remplissage selon l'une quelconque des revendications précédentes, **caractérisé en ce que** le système de ventilation ou l'au moins un canal de ventilation (23, 30) est relié à un canal (25) qui fait partie d'un circuit thermique et/ou d'un système de canal ou de conduite utilisé pour un nettoyage en place et/ou une désinfection de l'élément de remplissage (1, 1a).

4. Elément de remplissage selon l'une quelconque des revendications précédentes, **caractérisé en ce que** l'au moins un canal de ventilation (23) est en liaison avec un canal (26) qui débouche dans l'espace de soupape (8) dans la zone d'un siège de soupape d'un corps de soupape (18) de l'au moins une soupape de liquide (16) et ce dans le sens d'écoulement du produit de remplissage liquide avant ou directement avant ce siège de soupape.

5. Elément de remplissage selon l'une quelconque des revendications précédentes, **caractérisé par** sa réalisation comme élément de remplissage pour un remplissage à jet libre ou pour un remplissage sous pression.

6. Procédé de ventilation des éléments de remplissage (1, 1a) d'un système de remplissage présentant une pluralité de tels éléments pour le remplissage de contenants (2, 2a) avec un produit de remplissage liquide, chaque élément de remplissage (1, 1 a) présentant au moins un espace de soupape (8, 8a) réalisé dans un boîtier d'élément de remplissage (7, 7a), dans lequel dans le sens d'écoulement du produit de remplissage, au moins une soupape de liquide (16, 16a) actionnable par un dispositif d'actionnement (20) est prévue avant une ouverture de sortie (6, 6a) et ce pour la sortie commandée du produit de remplissage liquide par l'au moins une ouverture de sortie (6, 6a) dans le contenant (2) respectif agencé sur l'élément de remplissage (1, 1 a) et avec au moins une chaudière (12, 14) commune aux éléments de remplissage (1, 1a) et reliée à ceux-ci pour le produit de remplissage, pour la ventilation, le produit de remplissage étant introduit hors de la chaudière (12, 14) dans les espaces de soupape (8, 8a) des éléments de remplissage (1, 1a) pour des soupapes de liquide fermées (16) et une ventilation de l'espace de soupape (8, 8a) respectif étant effectuée par le système de ventilation ouvert et/ou par l'au moins une conduite de ventilation ouverte (23, 30), et ce du fait que de la vapeur et/ou du gaz et/ou de l'air présent dans l'espace de soupape respectif (8, 8a) est déplacé par le produit de remplissage s'écoulant vers l'espace de soupape (8, 8a) et le système de ventilation (23, 30) étant prévu sur une zone de l'espace de soupape (8, 8a) qui est prévue par rapport à un axe vertical (FA) au-dessus d'une embouchure d'un canal de produit (9, 10, 10a) pour l'amenée du produit de remplissage de la chaudière (12, 14) dans l'espace de soupape (8), et le système de ventilation (23, 30) présentant un canal de ventilation (23) réalisé dans le boîtier d'élément de remplissage (7, 7a) qui débouche par une ouverture (24) sur le côté supérieur se trouvant éloigné de l'ouverture de sortie (6, 6a), c'est-à-dire sur le niveau le plus haut de l'espace de soupape (8, 8a) dans cet espace de soupape (8, 8a).

7. Procédé selon la revendication 6, **caractérisé en ce qu'**après la ventilation, le système de ventilation et/ou l'au moins un canal de ventilation (23, 30) formant ce système est fermé, de préférence par une soupape.

8. Procédé selon l'une quelconque des revendications 6 à 7, **caractérisé en ce que** la ventilation est terminée lorsque l'espace de soupape (8, 8a) est complètement rempli du produit de remplissage.

9. Système de remplissage ou machine de remplissage pour le remplissage de contenants avec un produit de remplissage liquide et avec plusieurs éléments de remplissage (1, 1a) prévus par exemple sur un rotor (3) entraînable en rotation autour d'un axe de machine vertical, **caractérisé en ce que** les éléments de remplissage sont réalisés selon l'une quelconque des revendications 1 à 5.
